# EUROPÄISCHE PATENTSCHRIFT

(11) **EP 0 952 356 B1**
(45) Veröffentlichungstag und Bekanntmachung des Hinweises auf die Patenterteilung: **28.04.2004**
(21) Anmeldenummer: 98124556.6
(22) Anmeldetag: 22.12.1998
(51) Int. Cl.: F15B 13/00

(54) **Einschraubventil und Einschraubventil-Anordnung**
Screw-in valve and valve assembly
Vanne à visser et agencement de vanne

(30) Priorität: 20.04.1998 DE 29807100 U
(43) Veröffentlichungstag der Anmeldung: 27.10.1999
(73) Patentinhaber: HAWE Hydraulik GmbH & Co. KG, 81673 München (DE)
(72) Erfinder: Plotz, Walter, 85586 Poing (DE)
(74) Vertreter: Grünecker, Kinkeldey, Stockmair & Schwanhäusser Anwaltssozietät

(56) Entgegenhaltungen:
- EP-A- 0 676 548
- DE-A- 19 625 349
- US-A- 5 217 260
- US-A- 5 584 323
- US-A- 5 617 890
- US-A- 5 718 264

## Beschreibung

Die Erfindung betrifft ein Einschraubventil gemäß dem Oberbegriff des Anspruchs 1 bzw. eine Einschraubventil-Anordnung gemäß dem Oberbegriff des Anspruchs 3.

Einschraubventile bzw. Einschraubventil-Anordnungen (DE 196 25 349 A) sind in der Hochdruckhydraulik zur platzsparenden Umsetzung verschiedener Ventilfunktionsvarianten, z.B. bei Blockkonstruktionen, vorteilhaft. Typische Anwendungsfälle aus der Praxis sind beispielsweise beschrieben in der Produktformation P 7710-1 "Einschraubventile Typ C", der Firma Heilmeier & Weinlein Fabrik für Oel-Hydraulik GmbH & Co. KG, Ausgabe 03/95 oder der Druckschrift D 7490-1 "2/2-Wege-Einschraubvebtile EM" der Firma Heilmeier & Weinlein Fabrik für Oel-Hydraulik GmbH & Co. KG, März 1996. Die Gewindebohrung, in welche das Einschraubventil eingeschraubt ist, steht mit Druckmittelkanälen in Verbindung, bei denen die jeweils erforderliche Ventilfunktion benötigt wird. Die Gewindebohrung kann sich dabei sowohl in einem Block als auch direkt in einer Hydraulikkomponente, wie einem Hydraulikzylinder oder Hydraulikmotor, befinden, und ist im Regelfall zu einer unter Umgebungsdruck stehenden Außenseite offen. Die Abdichtung zur Außenseite erfolgt entweder durch eine auf die Außenseite gepresste Dichtung oder eine nahe der Mündung der Gewindebohrung in der Gewindebohrung angeordnete Dichtung. Die Dichtung wird jeweils aktiviert durch die Gewindeanzugsspannung des eingeschraubten Ventilgehäuses des Einschraubventils.

Bei der Einschraubventil-Anordnung gemäß DE 196 25349 A kann bei manchen Einbaufällen, z.B. abhängig von Herstellungstoleranzen, der Gewindeeingriff einen Druckausgleich zwischen der Hochdruckseite und der Niederdruckseite zulassen. Jedoch hat der Gewindeeingriff stets eine Drosselwirkung, so dass sich ein Druckausgleich allenfalls verzögert einstellt, und sich speziell bei einem Druckstoß an der Hochdruckseite zunächst eine erhebliche Druckkraft auf das Ventilgehäuse entgegengesetzt zur Einschraubrichtung aufbaut, aus der über die Gewindesteigung ein beträchtliches Lockerungsmoment für die Gewindeverbindung entsteht, insbesondere bei großdurchmessrigen Ventilgehäusen, wie sie zur Steuerung hoher Arbeitsdrücke benutzt werden.

Da im Regelfall der höhere Druck das Ventilgehäuse entgegengesetzt zur Einschraubrichtung beaufschlagt und im Betrieb Druckstöße auftreten, ergibt sich ein Lockerungsmoment für die Gewindeverbindung, das, z. B. nach 50.000 Lastwechseln, das Ventilgehäuse in der Gewindebohrung lösen kann und die Ventilfunktion stört bzw. zunichte macht. Da nicht bei allen Einsatzfällen bei Montage des Einschraubventils ein Drehmomentschlüssel benutzt wird, ferner ohnedies nur bei kleinen Durchmessern unter 16 mm ein ausreichend festes Anzugsmoment möglich ist, u.a. auch abhängig von der Materialpaarung zwischen dem Ventilgehäuse und dem Grundkörper (Stahl, Guss, Aluminium, u.dgl.), ist dies ein bedeutsamer Nachteil von Einschraubventilen bzw. Einschraubventilanordnungen Weiterer Stand der Technik ist zu finden in DE-196 25 349 A, US 5 217 260 A, EP 0 676 548 A, US 5 617 890 A, US 5 718 264 A und US 5 584 323 A, wo aber in keinem Fall ein Druckausgleich über ein Einschraubgewinde angesprochen wird.

Der Erfindung liegt die Aufgabe zugrunde, ein Einschraubventil bzw. eine Einschraubventil-Anordnung anzugeben, bei denen die Gefahr des selbsttätigen Lockern im Betrieb vermieden ist und die Anforderungen für die Montage des Einschraubventils verringerbar sind.

Die gestellte Aufgabe wird erfindungsgemäß mit den Merkmalen des Anspruchs 1 oder des nebengeordneten Anspruchs 3 gelöst.

Über den Druckausgleichsweg kommt der hohe Druck auch am anderen Ende des Außengewindeabschnittes zur Wirkung, so daß unter Druckstößen das Entstehen eines Lockerungsmoments vermieden ist. Die Anforderungen an die Beachtung sehr exakter Anziehdrehmomente können wegen Wegfalls der Gefahr der selbsttätigen Lockerung gemildert werden. Insbesondere bei größeren Gewindedurchmessern, beispielsweise von 16 mm oder mehr, lassen sich Materialpaarungen realisieren, die bisher aufgrund der akuten Lockerungsgefahr nicht zulässig waren, denn das erforderliche Anzugsdrehmoment läßt sich so festlegen, daß nur die Dichtigkeit gewährleistet wird, ohne auf die Gefahr der selbsttätigen Lockerung Rücksicht nehmen zu müssen. Das Ventilgehäuse ist mit dem Druckausgleichsweg ausgestattet. Unabhängig davon, in welche Gewindebohrung oder welchen Grundkörper das Einschraubventil eingeschraubt wird, ist stets die Gefahr einer selbsttätigen Lokkerung ausgeschlossen. Alternativ kann im Außengewinde eine Schlitzung von Gewindegängen vorgesehen sein, so daß sich der Druck über die Schlitze ausgleicht.

In der Einschraubventil-Anordnung pflanzt sich der im Hochdruckbereich wirksame Druck bis zu der unter der Anzugsspannung der gewindeaktivierten Dichtung fort, so daß Druckstöße keine Lockerungskraft in der Gewindeverbindung erzeugen können. Selbst bei moteratem Anzugsdrehmoment, gerade ausreichend für die erforderliche Dichtwirkung, wird ein Lockern des Einschraubventils vermieden. Hierbei ist der Druckausgleichsweg herstellungstechnisch bequem im Ventilgehäuse oder alternativ im Grundkörper in Form eines Kanals gebildet. Der Druckausgleichsweg kann auch durch Schlitze in den Gewindegängen in der Gewindeverbindung gebildet sein.

Dabei ist hervorzuheben, daß idealerweise der Druckausgleichsweg beide Enden des Außengewindeabschnittes miteinander verbinden sollte. Eine weitgehende Beseitigung der Lockerungsgefahr läßt sich jedoch auch erreichen, wenn der Druckausgleichsweg nur im niederdruckseitigen Endbereich des Außengewindes mündet, ohne vollständig in den Niederdruckbereich zu führen.

Gemäß Anspruch 4 läßt sich das Einschraubventil bzw. die Einschraubventil-Anordnung für unterschiedliche Ventilfunktionen verwenden, bei denen die Gefahr von Druckstößen an der Hochdruckseite existiert.

Gemäß Anspruch 5 werden zweckmäßigerweise Einschraubventil-Anordnungen gegen Lockern geschützt, deren Gewindekerndurchmesser ≥ 16 mm, vorzugsweise ≥ 20 mm, ist.

Anhang der Zeichnung wird eine Ausführungsform eines Einschraubventils erläutert. In Fig. 1 ist, teilweise in einem Achsschnitt, ein Einschraubventil in einer Einschraubventil-Anordnung gezeigt.

Ein Einschraubventil V, z.B. ein magnetbetätigtes Wege-Sitzventil, weist ein hülsenförmig auslaufendes Ventilgehäuse S auf, in dem für die Ventilfunktion benötigte Ventilkomponenten 9 untergebracht sind, die bei der gezeigten Ausführungsform nach unten über das Ventilgehäuse S überstehen. Das Einschraubventil V ist eine handelsübliche Baueinheit, die in eine den Anforderungen des Herstellers entsprechend gebildete Gewindebohrung B eines Grundkörpers G einzuschrauben bzw. eingeschraubt ist. In der in Fig. 1 gezeigten Einschraubventil-Anordnung E ist das Ventilgehäuse S mit einem axialen Außengewindeabschnitt F in einen Innengewindeabschnitt K der Gewindebohrung B derart eingeschraubt, daß eine in einer Umfangsnut 1 des Ventilgehäuses S positionierte Dichtung C für eine geforderte Abdichtwirkung nach außen komprimiert wird. Eine Flanke 2 der Ringnut 1 definiert einen Endbereich des Außengewindeabschnittes F, während eine Schulter 3 den anderen Endbereich des Außengewindeabschnittes F definiert. Im Abstand unterhalb der freien Außenseite A des Grundkörpers G münden Bohrungen 4, 5 in die Gewindebohrung B. Die Bohrungen 4, 5 bilden Druckmittel-Kanäle, die durch eine von einer Schulter 6 an der Ventilkomponente 9 an einer Bohrungsschulter 8 komprimierte Dichtung 7 voneinander getrennt sind. Am innenliegenden Endbereich 3 des Außengewindeabschnittes F liegt ein Hochdruckbereich H vor, während am oberen Endbereich 2 des Außengewindeabschnittes F ein Niederdruck- oder Umgebungsdruckbereich L vorliegt.

Erfindungsgemäß wird der im Hochdruckbereich H vorliegende Druck mittels eines Druckausgleichsweges D in den Niederdruck- oder Umgebungsdruckbereich L übertragen, d.h. gegebenenfalls bis an die Dichtung C, damit die Gewindeverbindung in axialer Richtung zumindest weitestgehend druckausgeglichen ist und Druckstöße im Hochdruckbereich H kein Lockerungsdrehmoment für den Außengewindeabschnitt F des Ventilgehäuses S erzeugen.

Der Druckausgleichsweg D kann konstruktiv unterschiedlich ausgebildet sein. Es ist in Fig. 1 nur ein Druckausgleichsweg D angedeutet, obwohl in der Praxis über den Umfang der Gewindeverbindung verteilt mehrere Druckausgleichswege vorgesehen sein könnten.

In ausgezogenen Linien ist eine im Ventilgehäuse S gebohrte Längsbohrung 10 vorgesehen, die innerhalb des Außengewindeabschnittes F und knapp unterhalb deren Gewindegängen zwischen den Schultern 2, 3 verläuft. Strichpunktiert ist ein altemativer Druckausgleichsweg D' angedeutet, der als Kanal 11 im Grundkörper G die Hochdruckseite mit der Niederdruckseite H, L verbindet. Als weitere Alternative ist der Druckausgleichsweg D" in der Gewindeverbindung angedeutet. In diesem Fall könnten axiale Schlitze durch die Gewindegänge geformt sein, z.B. durch Schleifen oder Fräsen, und zwar in den Gewindegängen des Außengewindeabschnittes F und/oder des Innengewindeabschnittes K.

## Patentansprüche

1. Einschraubventil (V), insbesondere für die Hochdruckhydraulik, mit einem Ventilgehäuse (S), an dem zwischen einer eine Dichtung aufweisenden Niederdruck- oder Umgebungsdruckseite (L) und einer Hochdruckseite (H) wenigstens ein Einschraub-Außengewindeanschnitt (F) verläuft, **dadurch gekennzeichnet, dass** das Ventilgehäuse (F) wenigstens einen die Niederdruck- oder Umgebungsdruckseite (L) des Außengewindeabschnitts (F) mit der Hochdruckseite (H) des selben Außengewindeabschnitts (F) verbindenden Druckausgleichsweg (D, D") in Form entweder einer Axialbohrung (10) oder axialer Schlitze (12) in Gewindegängen des Außengewindeabschnitt aufweist, die den Gewindeabschnitt-Anfangsbereich (3) mit dem Gewindeabschnittsendbereich (2) verbinden.

2. Einschraubventil nach Anspruch 1, **dadurch gekennzeichnet, dass** das Ventilgehäuse (S) am der Hochdruckseite (H) abgewandten Endbereich des Außengewindeabschnitts (F) eine Umfangsnut (1) zur Aufnahme eines Dichtrings aufweist, und dass die Axialbohrung (10) unterhalb der Gewindegänge und annähernd parallel zur Achse des Außengewindeabschnitts (F) von der Hochdruckseite (H) bis zu einer Flanke(2) der Umfangsnut (1) verläuft.

3. Einschraubventil-Anordnung (E), insbesondere für die Hochdruckhydraulik, mit einem in einer Gewindebohrung (B) eines Grundkörpers (G) angeordneten Ventilgehäuse (S), das einen sich zwischen einer Niederdruck- bzw. Umgebungsdruckseite (L) und einer Hochdruckseite (H) erstreckenden, in einen Innengewindeabschnitt (K) der Gewindebohrung (B) eingeschraubten Außengewindeabschnitt (F) aufweist, wobei an der Niederdruck- oder Umgebungsdruckseite (L) eine unter der Gewindeanzugsspannung aktivierte Dichtung (C) vorgesehen ist, **dadurch gekennzeichnet, dass** zwischen der Hochdruckseite (H) und der Niederdruck- bzw. Umgebungsdruckseite (L) wenigstens ein sich von der Hochdruckseite (H) bis zumindest nahe an die der Hochdruckseite (H) zugewandte Seite der Dichtung (C) erstreckender Druckausgleichsweg (D, D', D") in Form einer die Endbereiche (2, 3) des Außengewindeabschnitts (F) verbindenden Bohrung (10) im Ventilgehäuse (S) oder eines von der Hochdruckseite (H) zur Dichtung (C) verlaufenden Kanals (11) im Grundkörper (G) oder axialer Schlitze (12) in Gewindegängen des Innen- und/oder Außengewindeabschnitts (F, K) angeordnet ist, mit dem der an der Hochdruckseite (H) auf den Außengewindeabschnitt (F) wirkende Druck auf die Niederdruck- bzw. Umgebungsdruckseite (L) des Außengewindeabschnitts (F) übertragbar ist.

4. Einschraubventil-Anordnung nach Anspruch 3, **dadurch gekennzeichnet, dass** das Ventilgehäuse (S) Komponentengruppen (9) enthält, die zwischen in die Gewindebohrung (B) mündenden Druckmittelkanälen (4, 5) die Funktion zumindest eines der folgenden Ventiltypen erzeugen: Druckventil, Sitz-Wegeventil, Druckgefälleventil, Abschaltventil, Drosselund/oder Absperrventil, Rückschlagventil, Rückschlagventil entsperrbar, Druckminderventil, Druckbegrenzungsventil, Stromventil, Schlitzdrosselventil und Druckregelventil.

5. Einschraubventil-Anordnung nach Anspruch 3, **dadurch gekennzeichnet, dass** der Gewindekemdurchmesser der Außen- bzw. Innengewindeabschnitte (F, K) ≥ 16 mm, vorzugsweise ≥ 20 mm, ist.

## Claims

1. Screw-in cartridge valve (V), particularly for high pressure hydraulics, including a valve housing (S) having an exterior screw-in thread section (F) extending between a low pressure or ambient pressure area (L) and a high pressure area (H), **characterised in that** said valve housing (S) comprises at least one pressure equalisation path (D, D") interconnecting the low pressure or ambient pressure area (L) of the exterior thread section (F) with the high pressure area (H) of the same exterior thread section (F), the equalisation path being formed either as an axial bore (10) or as axial slits (12) in threads of the exterior thread section, respectively, for connecting a thread section start portion (3) with the thread section end portion (2).

2. Screw-in cartridge valve as in claim 1, **characterised in that** said valve housing (S) is provided at its end portion of the exterior thread section (F) opposite to said high pressure area (H) with a circumferential groove (1) for receiving a sealing, and that said axial bore (10) extends below the thread and essentially parallel to the axis of the exterior thread section (F) from said high pressure area (H) to one flank (2) of said circumferential groove (1).

3. Screw-in cartridge valve assembly (E), particularly for high pressure hydraulics, comprising a valve housing (S) provided in a threaded bore (B) of a base body (G), said valve housing (S) having an exterior thread section (F) extending between a low pressure or ambient pressure area (L) and a high pressure area (H), said exterior thread section (F) being screwed into an interior thread section (K) of said threaded bore (B), and further comprising a sealing (C) in said low pressure or ambient area (L) which sealing is activated by means of the thread tightening tension, **characterised in that** at least one pressure equalisation path (D, D', D") is provided between said high pressure area (H) and said low pressure or ambient pressure area (L) which extends from said high pressure area (H) at least to close to the side of the sealing (C) facing said high pressure area (H), the equalisation path being formed either as a bore (10) in the valve housing (S) for connecting both end portions of said exterior thread section (F), or as a channel (11) formed in the base body (G) and extending from said high pressure area (H) to said sealing (C), or as axial slits (12) in threads of said interior thread section (K) and/or of said exterior thread section (F), respectively, by means of which pressure equalisation path the pressure acting in said high pressure area (H) on said exterior thread section (F) is transmitted into said low pressure or ambient pressure area (L) of said exterior thread section (F):

4. Screw-in cartridge valve assembly as in claim 3, **characterised in that** said valve housing (S) contains component groups (9) which provide the function of at least one of the following valve types between pressure fluid passages (4, 5) opening into said thread bore (B): pressure valve, multi-ways seat valve, pressure drop valve, switch-off valve, throttle valve and/or blocking valve, check valve, check valve with pilot operation, pressure reducing valve, pressure limiting valve, flow control valve, slot throttling valve, and pressure regulating valve.

5. Screw-in cartridge valve assembly as in claim 3, **characterised In that** the thread root diameter of said exterior or interior thread sections (F, K) is equal to or larger than 16 mm, preferably equal to or larger than 20 mm.

## Revendications

1. Vanne à visser (V), en particulier pour l'hydraulique haute pression, présentant un corps de vanne (S), sur lequel au moins une section filetée (F) pour vissage s'étend entre un côté à basse pression ou pression atmosphérique (L) présentant un joint d'étanchéité et un côté haute pression (H), **caractérisée en ce que** le corps de vanne (S) présente au moins une voie de compensation de pression (D, D") reliant le côté à basse pression ou pression atmosphérique (L) de la section filetée (F) au côté haute pression (H) de la même section filetée (F), en forme soit de perçage axial (10) soit de fentes axiales (12) dans des filets de la section filetée qui relie la zone initiale (3) de la section filetée avec la zone terminale (2) de section la filetée.

2. Vanne à visser selon la revendication 1, **caractérisée en ce que** le corps de vanne (S) présente à la zone d'extrémité de la section filetée (F) opposée au côté haute pression (H), une rainure périphérique (1) pour recevoir un joint d'étanchéité et que le perçage axial (10) s'étend en-dessous des filets et approximativement parallèlement à l'axe de la section filetée (F) du côté haute pression (H) jusqu'à un flanc (2) de la rainure périphérique (1).

3. Agencement de vanne à visser (E), en particulier pour l'hydraulique haute pression, présentant un corps de vanne (S), disposé dans un perçage taraudé (B) d'un corps de base (G), qui présente une section filetée (F) s'étendant entre un côté à basse pression ou pression atmosphérique (L) et un côté haute pression (H), vissée dans une section taraudée (K) du perçage taraudé (B), dans lequel un joint d'étanchéité (C) activé par la contrainte de serrage du vissage est prévu sur le côté à basse pression ou pression atmosphérique (L), **caractérisé en ce qu'**entre le côté haute pression (H) et le côté à basse pression ou pression atmosphérique (L) est disposée au moins une voie de compensation de pression (D, D', D"), s'étendant du côté haute pression (H) jusqu'au moins à proximité du côté du joint d'étanchéité (C) orienté vers le côté haute pression (H), en forme d'un perçage (10) dans le corps de vanne (S) reliant les zones d'extrémité (2, 3) de la section filetée (F) ou d'un canal (11) dans le corps de base (G) s'étendant dans le côté haute pression (H) vers le joint d'étanchéité (C) ou de fentes axiales (12) dans des filets de la section taraudée ou filetée (F, K), par laquelle la pression agissant du côté haute pression (H) sur la section filetée (F) peut être transmise au côté à basse pression ou pression atmosphérique (L) de la section filetée (F).

4. Agencement de vanne à visser selon la revendication 3, **caractérisé en ce que** le corps de vanne (S) contient des groupes de composants (9), qui entre des canaux (4, 5) pour produits sous pression génèrent la fonction d'au moins l'un des types de vannes suivants : vanne de compression, vanne de distribution à siège, réducteur de pression différentiel, robinet d'isolement, vanne d'étranglement ou d'arrêt, vanne anti-retour, vanne anti-retour débrayable, réducteur de pression, limiteur de pression, électrovanne, venturi et régulateur de pression.

5. Agencement de vanne à visser selon la revendication 3, **caractérisé en ce que** le diamètre de fond de filet des sections filetée et taraudée (F, K) est ≥ 16 mm, de préférence ≥ 20 mm.
